# EUROPÄISCHE PATENTSCHRIFT

(11) **EP 1 310 623 B1**
(45) Veröffentlichungstag und Bekanntmachung des Hinweises auf die Patenterteilung: **21.12.2005**
(21) Anmeldenummer: 02024656.7
(22) Anmeldetag: 05.11.2002
(51) Int. Cl.: E05D 13/00, E05D 15/24

(54) **Lamellentor**
Sectional door
Porte sectionnelle

(30) Priorität: 13.11.2001 DE 20118423 U
(43) Veröffentlichungstag der Anmeldung: 14.05.2003
(73) Patentinhaber: Henkenjohann, Johann, D-33415 Verl (DE)
(72) Erfinder: Henkenjohann, Johann, D-33415 Verl (DE)
(74) Vertreter: Strauss, Hans-Jochen

(56) Entgegenhaltungen:
- DE-U- 29 913 920
- GB-A- 2 172 041
- US-A- 1 954 825

## Beschreibung

Die Erfindung betrifft ein Lamellentor mit einem aus aneinander gelenkten Lamellen zusammengefügten Panzen und mit seitlichen Führungsschienen, welcher Panzer in den seitlichen Führungsschienen mit über je einen Umlenkbogen verbundenen Vertikal- und Horizontalteil auf- und abbewegbar geführt mit einem Antrieb aus einer vertikalen Schließstellung in eine im wesentlichen horizontale Offenstellung und umgekehrt überführbar ist, und der in den auf beiden Seiten des Panzers angeordneten Vertikalteilen der Laufschienen als Mittel zum Abbremsen des Abrollens eine Federanordnung mit mindestens einem Paar Zugfedern aufweist, von denen die eine der Zugfedern auf der Innen- und die andere auf der Außenseite des Panzers liegt, deren obere Enden gebäudefest angeschlagen sind, und deren untere, freie Enden über einen die Bahn des Panzers querenden Brückensteg paarweise miteinander verbunden sind.

Aus der DE 299 13 920 ist ein Lamellentor bekannt, bei dem der Panzer mittels einer Federkombination abgefangen ist. Die Federn dieser Federkombination sind Schraubenfedern, die als Zugfedern wirken. Aufgrund der Federgeometrie sind die Federn gespannt, wenn der Panzer ausgefahren und das Tor verschlossen ist. Bei eingefahrenem Panzer und geöffnetem Tor sind diese Federn entspannt. Erfolgt in diesem Zustand ein Absturz des Panzers, können die Federn erst dann zur Wirkung kommen, wenn der Panzer bereits eine gewisse Strecke abgestürzt ist, da sich erst dann eine dem Absturz entgegenwirkende Federspannung aufgebaut hat.

Daraus ergibt sich die dieser Erfindung zugrunde liegende Aufgabenstellung, ein solches Lamellentor so weiter zu bilden, dass in Offenstellung bereits eine hinreichende Federspannung gegeben ist, die einem Absturz des hochgefahrenen Panzers bei geöffnetem Tor entgegen wirkt.

Diese Aufgabenstellung wird nach der Erfindung durch die Merkmale des Hauptanspruchs gelöst; vorteilhafte Weiterbildungen und bevorzugte Ausführungsformen beschreiben die Unteransprüche.

Um eine hinreichende Federspannung auch bei hochgefahrenem Panzer zu erhalten, bedarf es längerer Federn, die jedoch bei der bekannten Federanordnung nicht untergebracht werden können. Eine Umlenkung des Federzuges ist mit dem Einsatz zusätzlicher Zugmittel verbunden, die wiederum im Hinblick auf einen Absturz eine Gefahrenquelle darstellen. Es hat sich nun in überraschender Weise gezeigt, dass eine Umlenkung der Federn selbst dieses Problem beseitigt. Nach der Erfindung werden die Zugfedern bei dieser Ausbildung um den Umlenkbogen des Panzers geführt und sind im Bereich des Horizontalteils der Führungsschiene angeschlagen. Durch diese Ausbildung wird eine größere Federlänge erreicht, was sich vorteilhaft auf die Kräfte auswirkt, da die Zugfedern bei geöffnetem Tor nicht voll entspannt sein müssen.

Zur Führung der Zugfedern sind sowohl auf der Außenseite des Umlenkbogens wie auch auf der Innenseite des Umlenkbogens der seitlichen Führungsschienen mindestens je zwei Umlenkrollen vorgesehen. Über diese Umlenkrollen sind die Zugfedern geführt. Die äußere Zugfeder liegt dabei an der Außenseite der äußeren Umlenkrollen an, während die innere Zugfeder von den Innenseiten der inneren Umlenkrolle gestützt ist.

Vorteilhaft weisen diese Umlenkrollen dabei eine hohlkehlenartig ausgenommene Peripherie auf, in die sich die zylindrischen Schraubenfedern einlegen.

Vorteilhaft ist auf der Außenseite des Umlenkbogen mindestens eine Umlenkrolle mehr als auf der Innenseite des Umlenkbogens angeordnet.

Der Radius der Umlenkrollen wird dabei so gewählt, dass er größer ist, als der Radius der Zugfedern. Durch diese Auslegung der Umlenkrollen ist gewährleistet, dass sich die Zugfedern nicht auf den Umlenkrollen verklemmen können.

Vorteilhaft sind die als Umlenkrollen eingesetzten Rollen Kunststoffteile. Durch die Verwendung von Kunststoff wird eine große Laufruhe und ein geringer Abrieb erreicht. Dabei sind die Umlenkrollen vorzugsweise als Spritzgussteile ausgebildet.

Das Wesend der Erfindung wird an Hand des in der Figur 1 dargestellten Ausführungsbeispiels näher erläutert; diese zeigt ein
Lamellentor in Seitansicht (teilgeschnitten).

Der Panzer des Lamellentores 1 wird von einzelnen Lamellen 2 gebildet. die in an sich bekannter Weise mit Doppelhaken-Verbindungen 4 aneinander gelenkt sind. Die Endlamelle 3 ist über einen Sensor 6 auf einer Brücke 5 abgestützt. Dieser Sensor hat die Aufgabe, bei einem Aufsetzen der Endlamelle auf ein Hindernis ein Stillsetzen des Antriebs zu bewirken. Dabei sind auf beiden Seiten Federanordnungen mit paarweise angeordneten Zugfeder 7 und 8 vorgesehen, die als Mittel zum Abbremsen des Abrollens wirken.

Die oberen Enden 7.1 und 8.1 dieser beiden Zugfedern 7 und 8 sind an einem Festpunkt gebäudefest angeschlagen, wobei mit dem Anschlag die gewünschte Federvorspannung eingestellt werden kann. In der Darstellung der Figur 1 erfolgt dieser Anschlag über die Ketten 9, wozu eines der Kettenglieder in den Festpunkt 9.1 eingehängt wird.

Die freien Enden 7.2 und 8.2 dieser beiden, beidseits des Panzers 1 angeordneten Zugfedern 7 und 8 sind über eine Brücke 5 so verbunden, dass der Panzer 1 des Rolltores darauf abgestützt ist. Somit lastet das Gewicht des Panzers 1 über diese Brücke 5 sowohl auf der äußere Zugfeder 7 wie auch auf der inneren Zugfeder 8. Beide Zugfedern 7 und 8 werden so je nach Ausfahr-Länge durch das Gewicht des hängenden Panzers gespannt.

Der Torpanzer ist in seitlichen Führungsschienen geführt, von denen die Vertikalschiene 11 neben der Toröffnung verläuft, während sich die Horizontalschiene 12 in aller Regel unterhalb der Decke des Raumes befindet, der durch die Tür zugängig ist. Ein Übergangsstück 13 mit einem Umlenkbogen 14 erlaubt es, den Panzer mittels eines (nicht näher dargestellten) Antriebs von der vertikalen Schließstellung in die horizontale Offenstellung zu überführen. Sowohl in der Vertikalschiene 11 wie auch in der Horizontalschiene 12 sind Führungsnuten 15 vorgesehen, in die die Enden der Lamellen 2 in die Toröffnung abschließend und abdichtend, eingreifen.

Beidseits dieser Führungsnut 15 sind Federnuten 16 und 17 vorgesehen, in denen die als Schraubenfedern ausgebildeten Zugfedern 7 und 8 liegen. Um einen hinreichend glatten Übergang von der Vertikalschiene 11 in die Horizontalschiene 12 zu erreichen, sind beidseits des Übergangbogens 14 äußere Führungsrollen 18 und innere Führungsrollen 19 vorgesehen, die die Zugfedern 7 und 8 im Bogenbereich stützen. Dabei liegen die äußeren Zugfedern 7 an den Außenrundungen der äußeren Führungsrollen 18 an, während sich die inneren Zugfedern 8 an die Innenrundungen der inneren Führungsrollen 19 anlegen. So wird mit diesen Führungsrollen 18 und 19 erreicht, dass sich beide Zugfedern 7 und 8 "um die Ecke" führen lassen, wodurch eine Verlängerung der einsetzbaren Federlänge ermöglicht wird.

## Patentansprüche

1. Lamellentor mit einem aus aneinander gelenkten Lamellen zusammengefügten Panzen und mit seitlichen Führungsschienen, welcher Panzer in den seitlichen Führungsschienen mit über je einen Umlenkbogen (14) verbundenem Vertikal- und Horizontalteil auf- und abbewegbar geführt, mit einem Antrieb aus einer vertikalen Schließstellung in eine im wesentlichen horizontale Offenstellung und umgekehrt überführbar ist, und der zumindest in den auf beiden Seiten des Panzers angeordneten Vertikalteilen der Führungsschienen zum Abbremsen des Abrollens eine Federanordnung mit mindestens einem Paar Zugfedern (7, 8) aufweist, von denen eine der Innen- und die andere der Außenseite des Panzers zugeordnet ist, und deren oberen. Enden (7.1, 8.1) gebäudefest angeschlagen sind, wobei die unteren, freien Enden (7.2, 8.2) beider über einen die Bahn des Panzers querenden Brückensteg (5) paarweise miteinander verbunden sind, **dadurch gekennzeichnet, dass** sowohl die äußeren Zugfedern (7) wie auch die inneren Zugfedern (8) über den Umlenkbogen (14) aus der vertikalen Lage in die horizontale Lage mittels eines Übergangsstückes (13) überführt werden, wobei dieser zur Umlenkung sowohl der äußeren Zugfedern (7) wie auch der inneren Zugfedern (8) jeweils mindestens zwei Führungsrollen (18, 19) so aufweist, dass die Zugfedern (7, 8) über diese Führungsrollen (18; 19) im Wesentlichen parallel zu- und im Abstand voneinander zwischen dem Vertikalteil und dem Horizontalteil der Führungsschienen des Rolltor-Panzers verlaufen.

2. Lamellentor nach Anspruch 1, **dadurch gekennzeichnet, dass** beidseits der Vertikalführungen (11) wie auch der Horizontalführungen (12) der Führungsschienen für den Rolltor-Panzer Federnuten (16) und (17) vorgesehen sind, zur Aufnahme der die als Schraubenfedern ausgebildeten Zugfedern (7) und (8).

3. Lamellentor nach Anspruch 1 oder 2, **dadurch gekennzeichnet, dass** auf der Außenseite des Umlenkbogens (14) mindestens eine äußere Umlenkrolle (18) mehr angeordnet ist, als innere Führungsrollen (19) auf der Innenseite des Umlenkbogens (14)

4. Lamellentor nach Anspruch 1, 2 oder 3, **dadurch gekennzeichnet, dass** der Radius der Umlenkrollen (18, 19) so gewählt ist, dass er geringfügig größer ist, als der Radius der Zugfedern (7, 8).

5. Lamellentor nach Anspruch 4, **dadurch gekennzeichnet, dass** die Führungsrollen (18, 19) eine hohlkehlenartig ausgenommene Peripherie aufweisen, in die die zylindrischen Schraubenfedern (7, 8) einlegbar sind.

6. Lamellentor nach Anspruch 5, **dadurch gekennzeichnet, dass** die oberen Enden (7.1, 8.1) der äußeren und der inneren Zugfedern (7) und (8) an einem Festpunkt angeschlage sind, wobei mit dem Anschlag die gewünschte Federvorspannung einstellbar ist.

7. Lamellentor nach Anspruch 6, **dadurch gekennzeichnet, dass** dieser Anschlag über Ketten (9) erfolgt, wozu eines der Kettenglieder in den Festpunkt (9.1) einhängbar ist.

8. Lamellentor nach einem der Ansprüche 1 bis 7, **dadurch gekennzeichnet, dass** die als Umlenkrollen (18, 19) eingesetzten Rollen Kunststoffteile, vorzugsweise Spritzgussteile, sind.

## Claims

1. A sectional door having a door panel composed of hingedly interconnected lamellae and having lateral guide rails, which door panel can be moved up and down in said lateral guide rails, of which each comprises a vertical element and a horizontal element interconnected by a deflection arch (14), and can be moved by a drive from a vertical closed position to a substantially horizontal open position and vice versa, and which exhibits, at least in said vertical elements of said guide rails disposed on each side of said door panel, a spring assembly adapted to retard the rolling motion and having at least one pair of tension springs (7, 8), of which one is assigned to the inside and the other to the outside of said door panel, and whose upper ends (7.1, 8.1) are immovably mounted on the building, whereas their lower, free ends (7.2. 8.2) are interconnected pairwise via a bridging member (5) crossing the path of said door panel, **characterized in that** both the outer tension springs (7) and the inner tension springs (8) are guided over said deflection arch (14) from the vertical position into the horizontal position by means of an intermediate element (13) having, in each case, for the purpose of deflecting both the outer tension springs (7) and the inner tension springs (8), at least two guide rollers (18, 19) such that the tension springs (7, 8) pass over these guide rollers (18; 19) substantially parallel to each other and in spaced relationship toward each other between said vertical element and said horizontal element of said guide rails of said roll-up door panel.

2. A sectional door as defined in claim 1, **characterized in that** on each side of said vertical guides (11) and also of said horizontal guides (12) of said guide rails for said roll-up door panel there are provided spring channels (16) and (17) for accommodation of said tension springs (7) and (8), which are in the form of helical springs.

3. A sectional door as defined in claim 1 or claim 2, **characterized in that** on the outside of said deflection arch (14) there is disposed at least one outer deflection roller (18) more than there are inner guide rollers (19) on the inside of said deflection arch (14).

4. A sectional door as defined in claim 1, claim 2, or claim 3, **characterized in that** the radius of the deflection rollers (18, 19) used is such that it is slightly larger than the radius of said tension springs (7. 8).

5. A sectional door as defined in claim 4. **characterized in that** said guide rollers (18, 19) exhibit a recessed periphery in the form of a hollow groove, in which said cylindrical helical springs (7, 8) can be accommodated.

6. A sectional door as defined in claim 5, **characterized in that** the top ends (7.1, 8.1) of said outer and inner tension springs (7) and (8) are mounted at a fixed point such as to give the desired spring bias.

7. A sectional door as defined in claim 6, **characterized in that** said mounting is effected by means of chains (9), of which a link is hooked onto said fixed point (9.1).

8. A sectional door as defined in any one of claims 1 to 7, **characterized in that** the guide rollers used as deflection rollers (18, 19) are of plastics material and are preferably injection moldings.

## Revendications

1. Porte sectionnelle comportant un tablier composé de lamelles articulées les unes par rapport aux autres et des rails de guidage latéraux, ledit tablier, guidé de façon à être relevé et abaissé dans les rails de guidage latéraux avec une partie verticale et horizontale reliée respectivement par un arc de renvoi (14), pouvant être transféré par un entraînement depuis une position de fermeture verticale vers une position d'ouverture essentiellement horizontale et inversement, et qui présente au moins dans les parties verticales des rails de guidage disposés des deux côtés du tablier, pour freiner le déroulement, un dispositif à ressorts comportant au moins une paire de ressorts de traction (7, 8), parmi lesquels un est coordonné au côté interne et l'autre au côté externe du tablier, et dont les extrémités supérieures (7.1, 8.1) sont accrochées de façon fixe au bâtiment, les extrémités libres inférieures (7.2, 8.2) des deux ressorts étant reliées ensemble par paires via une tige de pontage (5) transversale par rapport à la trajectoire du tablier, **caractérisée en ce que** tant les ressorts de traction externes (7) que les ressorts de traction internes (8) sont transférés via l'arc de renvoi (14) depuis la position verticale vers la position horizontale au moyen d'un élément de transition (13), celui-ci présentant, pour renvoyer tant les ressorts de traction externes (7) que les ressorts de traction internes (8) respectivement au moins deux poulies de guidage (18, 19), de telle sorte que les ressorts de traction (7, 8) s'étendent via ces poulies de guidage (18, 19) essentiellement parallèlement entre eux et selon un écart entre eux entre la partie verticale et la partie horizontale des rails de guidage du tablier de la porte enroulable.

2. Porte sectionnelle selon la revendication 1, **caractérisée en ce que**, des deux côtés des glissières verticales (11) comme des glissières horizontales (12), des rails de guidage sont prévues, pour le tablier de porte enroulable, des rainures de ressort (16) et (17) destinées à recevoir les ressorts de traction (7) et (8) exécutés en tant que ressorts hélicoïdaux.

3. Porte sectionnelle selon la revendication 1 ou 2, **caractérisée en ce que** sur le côté externe de l'arc de renvoi (14) est disposée au moins une poulie de renvoi externe (18) de plus que les poulies de guidage internes (19) sur le côté interne de l'arc de renvoi (14).

4. Porte sectionnelle selon la revendication 1, 2 ou 3, **caractérisée en ce que** le rayon des poulies de renvoi (18, 19) est sélectionné de façon telle qu'il est légèrement plus grand que le rayon des ressorts de traction (7, 8).

5. Porte sectionnelle selon la revendication 4, **caractérisée en ce que** les poulies de guidage (18, 19) présentent une périphérie creusée en forme de gorge dans laquelle peuvent être introduits les ressorts hélicoïdaux cylindriques (7, 8).

6. Porte sectionnelle selon la revendication 5, **caractérisée en ce que** les extrémités supérieures (7.1, 8.1) des ressorts de traction externes et internes (7) et (8) sont accrochées au niveau d'un point d'appui, la précontrainte de ressort souhaitée pouvant être réglée au moyen de la butée.

7. Porte sectionnelle selon la revendication 6, **caractérisée en ce que** cette butée se fait par des chaînes (9), ce pourquoi un des maillons peut être accroché dans le point d'appui (9.1).

8. Porte sectionnelle selon l'une des revendications 1 à 7, **caractérisée en ce que** les poulies utilisées en tant que poulies de renvoi (18, 19) sont des pièces en plastique, de préférence des pièces moulées par injection.
